# FASCICULE DE BREVET EUROPEEN

(11) **EP 0 072 766 B1**
(45) Date de publication et mention de la délivrance du brevet: **22.05.1985**
(21) Numéro de dépôt: 82420117.2
(22) Date de dépôt: 17.08.1982
(51) Int. Cl.: A63C 9/20

(54) **Ensemble chaussure-fixation pour la pratique du ski de fond**
Schuh-Bindungs-Kombination zur Ausübung des Skilanglaufs
Boot-binding combination for use in cross-country skiing

(30) Priorité: 17.08.1981 CA 383992; 03.12.1981 FR 8122804
(43) Date de publication de la demande: 23.02.1983
(73) Titulaire: WARRINGTON INC., Montreal P.Q. H3B 1H4 (CA)
(72) Inventeur: Cooper, Roderick A., Pierrefond Québec (CA)
(74) Mandataire: Laurent, Michel

## Description

L'invention concerne un ensemble chaussure-fixation pour la pratique du ski, notamment du ski de fond.

L'invention concerne plus particulièrement une chaussure de ski de fond comportant à son extrémité une pièce destinée à s'engager dans la fixation. Les dispositifs du genre en question sont connus et sont décrits par exemple dans les brevets américaines 2 991 086, 2 994 543, 3 603 606, 4 004 823, 4082312, 4 129 319, 4 146 247, 4184696, 4 219 216, ou même dans les brevets français 824 863, 2 304 368 et 2 447 731.

La plupart de ces dispositifs sont compliqués et comportent un nombre appréciable de pièces. Aussi, les fixations réalisées de la sorte présentent des problèmes dûs à l'usure, à l'engagement du pied de façon erroné ou à de nombreuses autres causes bien connues. D'autres types de fixation comportent des ressorts helicoïdaux apparents qui peuvent ainsi malheureusement être rapidement entravés par la neige et par la glace, ce qui rend la manoeuvre de la fixation toujours difficile. De la sorte, les fixations actuelles présentent de nombreux inconvénients.

Dans le brevet FR-A-824 863, on a décrit une chaussure de ski dont l'extrémité présente une pièce en forme de T destinée à être insérée dans un corps fixé au ski, l'ensemble étant retenu par une goupille et un ressort. Ici, toutefois, la pièce en forme de T ne pivote pas et la semelle de la chaussure doit se plier pour permettre une déformation et le rappel élastique. Cette solution était adaptée à la pratique du ski alpin, mais non du ski de fond.

Dans le brevet US-A-4 004 823, on a décrit un ensemble fixation-chaussure de ski de fond dans lequel l'avant de la chaussure comporte une pièce rigide fixée sous la semelle destinée à être solidarisée avec un bloc fixé sur le ski. Ce dispositif fait appel à des organes logés dans la semelle à la pointe de la chaussure, de sorte que l'ensemble s'use rapidement.

L'invention pallie ces inconvénients. Elle concerne un ensemble chaussure-fixation qui soit relativement simple, facile à manoeuvrer et ait un excellent comportement lors de la pratique du ski.

Cette ensemble chaussure-fixation pour la pratique du ski de fond, du type à chaussage semi-automatique comprend:
- une chaussure dont l'extrémité avant présente une pièce en forme de T dont la barre axiale s'étend longitudinalement vers l'avant de celle-ci;
- un corps, fixé au ski, dans lequel est ménagée une fente en forme de T, dont la partie transversale est perpendiculaire à l'axe du ski et destinée à recevoir la barre transversale de la pièce en forme de T placée à l'avant de la chaussure;
- une goupille coulissant dans le corps, destinée à recevoir ou à libérer la pièce en T fixées à l'avant de la chaussure dans la fente en forme de T correspondant du corps;
- un ressort connecté au corps destiné à repousser la goupille vers sa position de fermeture de la fente;

caractérisée:
- en ce que la fente en forme de T du corps est orientée en profondeur dans le sens vertical et débouche à la fois sur la face supérieure du corps et axialement au pied du T en vis-à-vis du bout de la chaussure pour le passage de la barre longitudinale de la pièce en T et son libre pivotement vertical autour de l'axe horizontal de sa barre transversale;
- en ce que la goupille se déplace parallèlement à l'axe du ski en traversant la partie transversale de la fente;
- en ce que le ressort est connecté à un organe de manipulation assurant le coulissement longitudinal de la goupille de la position de retenue à la position de libération de la pièce en forme de T à l'encontre du ressort;
- et en ce que la goupille (27) comporte des moyens assurant son retrait automatique en position d'ouverture de la fente transversale du corps sous une pression exercée par la barre transversale de la pièce en T de la chaussure.

Avantageusement en pratique, ce dispositif se caractérise également:
- en ce que le corps fixé sur le ski présente deux fentes:
   . une première fente en T ménagée à l'arrière dudit corps et destinée à recevoir la pièce en forme de T placée à l'avant de la chaussure, la largeur de la partie transversale de cette fente en forme de T étant au moins égale au diamètre de la barre transversale de la pièce fixée à l'avant de la chaussure et la largeur de la partie longitudinale de cette fente étant au moins égale à la largeur de la pièce de raccord définissant la tige de la pièce en T;
   . une seconde fente longitudinale s'étendant vers l'avant du ski, à partir de cette fente transversale;
- en ce que le ressort se compose d'une lame en forme de L fixée au ski sous le corps et dont la branche vertical est disposée en avant de la face avant du corps et est solidaire de l'organe de manipulation;
- en ce qu'il comprend un levier disposé entre la branche verticale du ressort en forme de lame et la face avant du corps;
- en ce que la goupille coulissable est formée par une pièce en forme de U dont les branches forment goupille et dont la base est disposée à l'extérieur et en avant du ressort et du levier dans le sens du ski, chaque branche s'étendant longitudinalement de part et d'autre du ressort, du levier et du corps;
- en ce que l'organe de manipulation est un levier basculeur dont la face arrière est située sensiblement à l'aplomb de la fente transversale du corps fixé sur le ski, destinée à recevoir la barre transversale de la pièce en forme de T fixée à l'avant de la chaussure;
- en ce que la pointe de la chaussure comporte un moyen apte à venir s'appuyer sur ladite face arrière du levier basculeur de manière à ce que, lors d'un basculement vers l'avant, ce moyen vienne pousser ce levier basculeur vers l'avant et ainsi dégager la goupille coulissable qui bloque, dans le corps, la barre transversale de la pièce en T fixée à l'avant de la chaussure;
- en ce que la longueur de la barre longitudinale de la pièce en forme de T fixée à l'avant de la chaussure est supérieure à la distance comprise entre le milieu de la fente transversale et la face arrière du levier basculeur, de sorte que lors d'un basculement vers l'avant, cette barre vienne prendre appui sur ladite face arrière et pousser le levier basculeur vers l'avant pour ainsi dégager la goupille coulissable qui bloque la barre transversale de la pièce en T;
- en ce que les extrémités des branches du U de coulissement sont biseautées sur leurs faces supérieures et sont, au repos, situées sensiblement au milieu de la fente transversale ménagée dans le corps fixé sur le ski;
- en ce que le levier basculeur apte à se mouvoir dans la seconde fente longitudinale taillée dans le corps fixé sur le ski, et dont la face arrière est située sensiblement à l'aplomb du milieu de la fente transversale, présente sur sa face inférieure une fente transversale destinée à recevoir la base de la goupille coulissable en forme de U.

Dans la suite de la description, les termes «organe de manipulation» et «levier basculeur» sont équivalents.

La manière dont l'invention peut être réalisée et les avantages qui en découlent ressortiront mieux des exemples de réalisation qui suivent, donnés à titre indicatif et non limitatif, à l'appui des figures annexées.
La figure 1 est une vue perspective d'une telle fixation adaptée à une chaussure de ski de fond en position libérée, c'est-à-dire en position ouverte.
La figure 2 est une vue de dessus partielle de cet ensemble chaussure fixation dans lequel la chaussure est en position de retenue, et la figure 3 est une vue en coupe.
Les figures 4 et 8 montrent un ensemble chaussure-fixation de sécurité en vue perspective sommaire.
La figure 5 est une vue de dessus de cet ensemble.
La figure 6 est une vue en coupe, la chaussure étant en position horizontale; la figure 7 est une vue en coupe dans laquelle la chaussure est en position verticale par rapport au ski (le skieur est sur le point de tomber).
La figure 9 montre une variante dans laquelle la pointe de la semelle comporte un bossage d'appui réglable en hauteur.
La figure 10 montre une autre forme de réalisation dans laquelle c'est la pointe même de la semelle qui vient prendre appui sur la face arrière du levier-basculeur.

En se référant aux figures, l'ensemble chaussure-fixation selon l'invention référence d'une manière générale (1) est destiné à fixer l'extrémité d'une chaussure (2) de ski de fond (3) sur un ski (4). A cet effet, l'extrémité (2) de la chaussure (3) est équipée d'une pièce de forme générale en T, référencée (5), s'étendant vers l'avant. Cette pièce (5) comporte une branche plate métallique (6) qui définit la tige du T ainsi qu'une branche transversale (7) qui définit les bras du T. La branche (7) est montée de manière ferme dans une boucle (8) à l'extrémité extérieure de la branche (6). La portion interne (9) (voir figure 3) de la tige (6) est moulée dans la semelle (10) de la chaussure de ski (3).

La fixation (1 ) comporte un corps 11 de forme générale rectangulaire qui présente une rainure en forme de T (12) disposée au voisinage du côté situé près de la chaussure destiné à recevoir la pièce en forme de T (5). Un recoin (13) est prévu derrière la fente (12) pour recevoir une vis (14) destinée à fixer le corps (11) sur le ski (4). Les vis (15) servent également à fixer le corps (11) sur le ski (4). Ce corps (11) est en matière plastique rigide et dure. Une plaque métallique rectangulaire (16) est interposée entre le corps (11) et le ski (4). Cette plaque (16) s'étend depuis l'avant jusqu'à l'arrière du corps (11 ). L'extrémité arrière de cette plaque (16) est fixée au ski (4) par des vis (17).

Une lame de ressort en acier ( 18) est prise en sandwich entre le corps (11 ) et cette plaque (16). Ce ressort (18) a une forme générale en L et est recourbé vers le haut en position de repos avec une courbure lui permettant d'épouser la face avant (20) du corps (11). Un organe de manipulation (21) également en matière plastique rigide, est prévu à l'extrémité du bras (19) du ressort (18) pour approcher ou éloigner celui-ci de la face avant (20) du corps (11). Cet organe de manipulation (21) a une forme générale en V avec une large tête (22) définissant un bras et une entaille (23) disposée entre les bras (22) et (24). Une rainure (25) est prévue à l'arrière de la tête (22) pour recevoir l'extrémité du bras vertical (19) du ressort (18).

L'extrémité d'un levier (26) défini par une plaque métallique rectangulaire est également fixée dans la rainure (25). Ce levier (26) est pris en sandwich entre le bras (19) du ressort (18) et l'extrémité avant (20) du corps (11). L'organe de manipulation (21) et le levier (26) s'étendent sur toute la largeur du corps (11). Une paire de goupilles (27) qui sont formées par les branches d'une tige en forme de U (28) sont montées coulissables dans le corps ( 1 1 ) de sorte que leur mouvement de coulissement permet soit d'engager ou de dégager (figure 1 ) ou de maintenir (figures 2 et 3) la pièce fixée à l'extrémité de la chaussure, en d'autres termes, permet de passer de la position retenue à la position libération. La base (29) de cette tige (28) est disposée en face du levier (26) et du bras (19) du ressort (18), les goupilles (27) s'étendant à travers le ressort, le levier et le corps.

Dans la position repos de la fixation, les extrémités libres des goupilles (27) sont disposées au-dessus des branches de la rainure en forme de T (12) au voisinage de l'extrémité de cette rainure. Lorsque l'on désire ouvrir la fixation, on applique une pression par exemple à l'aide de la pointe d'un bâton de ski, sur l'organe de manipulation (21) et plus précisement à l'arrière de l'entaille (23). La pression exercée oblige le levier (26) à pivoter autour de son arrête arrière en poussant l'organe de manipulation (21) et le bras (19) du ressort (18) en l'éloignant de la face (20) du corps (11). Ce mouvement de l'organe de manipulation (21) du levier (26) et du ressort (18) oblige les goupilles (27) à se retirer de la position allongée (figures 2 et 3) à la position rétractée (figure 1 Dans cette position rétractée, la tige (7) de la pièce en forme de T (5) peut être alors insérée dans la rainure (12). On relâche ensuite la pression sur l'organe de manipulation (21) et le ressort (18) ramène alors les goupilles (27) à la position fermée, de sorte que la pièce fixée à l'extrémité de la chaussure se trouve en position de retenue (figures 2 et 3).

Naturellement, la pièce fixée à l'extrémité de la chaussure est libérée en appliquant à nouveau une pression suffisante sur l'organe de manipulation (21) de manière à libérer les goupilles (27).

Le levier (26) est destiné essentiellement à bander facilement le ressort (18) pour lui communiquer un mouvement destiné à éloigner la branche (19) du ressort (18) de la face avant (20) du corps (11). S'il est évident qu'un tel ressort est utile, il n'est pas indispensable et pourra donc être éventuellement supprimé.

L'une des caractéristiques essentielles de l'invention est que la fixation en question est du type dénommé à chaussage semi-automatique, puisque pour ce faire il suffit simplement au skieur de presser la tige (7) de la pièce (5) contre les goupilles (27) pour ouvrir la fixation. A cet effet, les extrémités libres des goupilles (27) sont arrondies ou encore mieux biseautées. Lorsque la tige (7) est pressé contre ces goupilles (27) les goupilles sont alors forcées vers l'arrière en poussant le ressort (28) permettant ainsi d'introduire entièrement la tige (7) dans la rainure (12). Dès que la tige (7) a passé sur les goupilles (27), le ressort (18) retourne à sa position initiale et ainsi maintient la pièce (5-7) en position de retenue (figures 2 et 3). Pour libérer la fixation, il suffit d'exercer comme déjà dit, une pression vers le bas sur l'organe de manipulation (21).

Un ensemble perfectionné chaussure-fixation de sécurité est illustré aux figures 4 à 10. Sur ces figures on conserve les mêmes références qu'aux figures 1 à 3 en les complétant au les précisant toutefois par les caractéristiques ou références suivantes:
- (34) désigne une fente transversale destinée à recevoir l'axe (7) dont la largeur correspond au diamètre de celui-ci;
- le corps (11) est en matière plastique résistant au froid (polycarbonate, polyacétal, polyamide 11);
- (30) trous dans l'insert, bouchés au moulage;
- un levier-basculeur (31) fonctionnellement analogue à (21), se déplace vers l'avant dans une fente longitudinale large (38) taillée dans le corps (11), cette fente (38) dirigée vers l'avant débouchant vers l'arrière dans la fente transversale (34).

Ce levier-basculeur (31) présente sur l'avant un trou (32) destiné à recevoir la pointe du bâton de ski (40) afin de permettre le chaussage et le déchaussage. Un élément coulissable en forme de U (27) coulisse dans le corps (11) dans un plan horizontal en passant dans deux canaux horizontaux. (42) ménagés à cet effet dans le corps (11) et les extrémités de ses deux branches (28), qui sont biseautées (41), débouchent dans la fente (34) juste au milieu de cette fente. Le plan où débouchent ces extrémités (38) est situé par rapport au fond de la fente transversale (34) à une heuteuur égale au diamètre de l'axe (7) de manière à permettre la rotation de cet axe (7) dans la fente transversale (34).

La portion de raccordement (29) des deux branches (28) du U coulissable est engagée dans une fente transversale (37) ménagée à cet effet sur la face arrière du levier-basculeur (31).

Cette fente transversale (37) est située dans le levier (31 ) juste en avant de la fente (39) où est insérée la branche verticale (19) du ressort (18).

Au repos, la face arrière (33) du basculeur est disposée sensiblement à l'aplomb de la face arrière de la fente transversale (34) ménagée dans le corps (11). En outre, la longueur de la branche (6) de la pièce en forme de T fixée à l'avant de la chaussure (3), a une longueur supérieure à la distance comprise entre le milieu de la distance comprise entre la face inférieure de la branche (28) et le fond de la fente (34) et la face arrière (43) le plus en arrière du basculeur (311. ). A titre d'exemple, la longueur de la branche (6), calculée depuis la pointe de la chaussure jusqu'au milieu de l'axe de la branche transversale (7) est de 30 millimètres, alors que la distance comprise entre la face arrière du levier-basculeur et le milieu de la fente transversale ménagée dans le corps fixé sur la chaussure par rapport au plan où débouchent les branches de l'organe coulissable est égale à 25 millimètres.

Comme déjà dit, au repos, l'extrémité biseautée (41) des branches (28) ne dépasse sensiblement pas le milieu de l'axe (7) et ce, afin de faciliter la pénétration de la chaussure dans la fixation tout en diminuant les efforts de chaussage et en diminuant la course de la fourchette coulissable en forme de U (27) lors du déchaussage.

En pratique, il est souhaitable que lors des basculements vers l'avant, le contact entre la tige plate (6) et la face arrière (33) du basculeur (31) s'effectue non pas sur une ligne mais sur une surface.

Lorsque le skieur désire chausser, il lui suffit d'engager l'axe transversal (7) dans la fente (34). Du fait du biseautage (41) des extrémités (28) de la fourchette (27) coulissable, sous le simple poids des pieds dans la chaussure (3), l'axe (7) appuie sur le biseau (41) et repousse la fourchette (27) vers l'avant, ce qui par la branche horizontale (29) insérée dans la fente transversale (37) entraîne le levier-basculeur (31 ) vers l'avant. Dès que l'axe (7) a atteint le fond de la fente transversale (34), cette fourchette coulissable dans un plan horizontal (27) revient sous l'effet de la lame de ressort (18), ce qui bloque ainsi la chaussure en position. Lors de la pratique du ski, cet axe (7) peut librement tourner dans cette fente (34) et ce, sans entraîner une dépense particulière d'énergie.

Lorsque le skieur désire déchausser, il lui suffit de mettre la pointe de son bâton (40) dans le trou (32) prévu à cet effet sur le basculeur (31 ), puis d'appuyer légèrement, ce qui entraîne le basculeur (31 ) dans la fente (37) donc l'axe (29) vers l'avant et par voie de conséquence, dégage les extrémités (28) des branches et libère ainsi l'axe de rotation (7).

En revanche, lors d'une chute avant (voir figure 7) la partie plate (6) vient toucher la face (33) arrière du basculeur (31), appuie sur cette face (33), pousse ainsi le levier (31 ) vers l'avant, ce qui entraîne dans un mouvement de coulissement horizontal la fourchette (27) vers l'avant et ce, jusqu'à dégager les extrémités (28), ce qui libère l'axe transversal (7). Ainsi, lors d'une chute avant prononcée, le skieur ne sera plus fermement attaché au ski; cela évitera les accidents classiques, tels que notamment la foulure ou la cassure du gros orteil.

Comme déjà dit, la figure 8 montre en vue perspective sommaire les éléments utilisés pour la mise en oeuvre de l'invention, étant bien précisé que la branche horizontale (18) du ressort (20) engagée dans le levier-basculeur (31 ) est fixée sur le ski (4) par des vis de fixation (15) non représentées traversant le corps (11).

Dans la forme de réalisation avantageusement montrée à la figure 9, la pointe (43) de la semelle (10) est légèrement inclinée à 45 vers le bas et sur cette portion inclinée (43) est engagée une vis (44) dont l'extrémité filetée (45) peut être réglée en hauteur dans le filetage (46). Ainsi, lors d'un basculement vers l'avant, c'est cette vis (44) qui viendra prendre appui sur la face arrière (33) du levier-basculeur (31).

Dans la forme de réalisation montrée à la figure 10, c'est la pointe (43) qui pousse lors d'une chute avant, le levier-basculeur (31 ) en prenant appui sur la surface (33).

L'ensemble chaussure-fixation selon l'invention est simple, économique, facile à manipuler, peu sensible à la neige et à la glace. Il ne nécessite en outre aucun effort particulier pour être manoeuvrer puisque le chaussage et le déchaussage s'effectue de manière semi-automatique. Lors de la pratique du ski, la rotation de la chaussure de ski se fait donc autour d'un axe de pivotement parfaitement centré et maintenu tout au long de la pratique du ski. Cet axe est précis et est géométrique. En outre, lors de la pratique du ski, il n'y a pas de flexions de la semelle, puisque le pivotement, comme déjà dit, s'effectue autour d'un axe géométrique. Cette rotation, d'une part n'induit aucun effort inutile, et d'autre part ne blesse pas les orteils. Enfin, l'ensemble du fait de sa conception assure un maintien parfait des pieds dans l'axe longitudinal du ski, et ce, sans faire appel à des guides spéciaux tels que entaille ou arête, placés sur le ski et sous la semelle. Par ailleurs, la version perfectionnée permet de réaliser une fixation de fond sécurité, lors des chutes avant, ce que l'on ne savait pas faire jusque là.

De la sorte, cet ensemble chaussure-fixation est particulièrement avantageux pour la pratique du ski de fond.

## Revendications

1. Ensemble chaussure-fixation pour la pratique du ski de fond, du type à chaussage semi-automatique comprenant:
- une chaussure (3) dont l'extrémité avant (2) présente une pièce (5) en forme de T, dont la barre axiale s'étend longitudinalement vers l'avant de celle-ci;
- un corps (11) fixé au ski (4), dans lequel est ménagée une fente en forme de T (12) dont la partie transversale est perpendiculaire à l'axe de ski et destinée à recevoir la barre transversale (7) de la pièce en forme de T (5) placée à l'avant de la chaussure (3);
- une goupille (27, 28, 29) coulissant dans le corps (11), destinée à retenir ou à libérer la pièce en Tfixée à l'avant de la chaussure (3) dans la fente (12) en forme de T correspondant du corps;
- un ressort (18,19) connecté au corps (11) destiné à repousser la goupille (27) vers sa position de fermeture de la fente (12);
caractérisé:
- en ce que la fente en forme de T (12) du corps (11) est orientée en profondeur dans le sens vertical et débouche à la fois sur la face supérieure du corps (11 ) et axialement au pied du T en vis-à-vis du bout (2) de la chaussure (3) pour le passage de la barre longitudinale (6) de la pièce (5) en T et son libre pivotement vertical autour de l'axe horizontal de sa barre transversale (7);
- en ce que la goupille (27) se déplace parallèlement à l'axe du ski (4) en travers de la partie transversale de la fente (12);
- en ce que le ressort (19) est connecté à un organe de manipulation (21, 31) assurant le coulissement longitudinal de la goupille (27) de la position de retenue à la position de libération de la pièce en forme de T (5) à l'encontre de l'action du ressort;
- et en ce que la goupille (27) comporte des moyens assurant son retrait automatique en position d'ouverture de la fente transversale du corps (11) sous une pression de la barre transversale (7) de la pièce (5) en T.

2. Ensemble selon la revendication 1, caractérisé:
- en ce que le corps (11) fixé sur le ski (4) présente deux fentes:
. une première fente en T (34, 35) ménagée à l'arrière dudit corps et destinée à recevoir la pièce (5, 6, 7) en forme de T placée à l'avant de la chaussure (3), la largeur de la partie transversale (34) de cette fente en forme de T étant au moins égale au diamètre de la barre transversale (7) de la pièce (5) fixée à l'avant de la chaussure et la largeur de la partie longitudinale (35) de cette fente étant au moins égale à la largeur de la pièce de raccord (6) définissant la tige de la pièce (5) en T;
. une seconde fente longitudinale (38) s'étendant vers l'avant du ski, à partir de cette fente transversale (34);
- et en ce que le ressort (18, 19) se compose d'une lame en forme de L fixée (18) au ski (4) sous le corps (11) et dont la branche verticale (19) estdispo- sée en avant de la face avant (20) du corps (11 ) et est solidaire de l'organe de manipulation (21 ).

3. Ensemble selon l'une des revendications 1 et 2, caractérisé:
- enrce qu'il comprend un levier (26) disposé entre la branche verticale (19) du ressort (18) en forme de lame et la face avant (20) du corps (11);
- et en ce que la goupille coulissable (27) est formée par une pièce en forme de U (27, 28, 29) dont les branches (27, 28) forment goupille et dont la base (29) est disposée à l'extérieur et en avant du ressort (19) et du levier (26) dans le sens du ski, chaque branche (27, 28) s'étendant longitudinalement de part et d'autre du ressort (19), du levier (26) et du corps (11).

4. Ensemble chaussure-fixation de ski de fond de sécurité selon la revendication 1, caractérisé:
- en ce que l'organe de manipulation est un levier-basculeur (31 ) ayant une face arrière (33) située sensiblement à l'aplomb de la fente transversale (34) du corps (11) fixé sur le ski (4), destinée à recevoir la barre transversale (7) de la pièce en forme de T fixée à l'avant de la chaussure (3);
- et en ce que la pointe (2) de la chaussure (3) comporte un moyen apte à venir s'appuyer sur ladite face arrière (33) du levier-basculeur (31) de manière à ce que, lors d'un basculement vers l'avant, ce moyen vienne pousser ce levier-basculeur (31) vers l'avant et ainsi dégager la goupille coulissante (27) qui bloque, dans le corps (11), la barre transversale (7) de la pièce en T fixée à l'avant (2) de la chaussure (3).

5. Ensemble chaussure-fixation selon la revendication 4, caractérise en ce que la longueur de la barre longitudinale (6) de la pièce en forme de T fixée à l'avant de la chaussure (3) est supérieure à la distance comprise entre le milieu de la fente transversale (34) et la face arrière (33) du levier-basculeur (31 ) de sorte que lors d'un basculement vers l'avant, cette barre (6) vienne prendre appui sur ladite face arrière (33) et pousser le levier-basculeur vers l'avant pour ainsi dégager la goupille coulissable (27) qui bloque la barre transversale de la pièce en T.

6. Ensemble chaussure-fixation selon la revendication 3; caractérisé en ce que les extrémités (28) des branches du U (27) de coulissement, sont biseautées (41 ) sur leurs faces supérieures et sont, au repos, situées sensiblement au milieu de la fente transversale (34) ménagée dans le corps (11) fixé sur le ski (4).

7. Ensemble chaussure-fixation selon les revendications 2 à 4, caractérisé en ce que le levier-basculeur (31) apte à se mouvoir dans la seconde fente longitudinale (38) taillée dans le corps (11) fixé sur le ski (4), et dont la face arrière (33) est située sensiblement à l'aplomb du milieu de la fente transversale (34), présente sur sa face inférieure une fente transversale (37) destinée à recevoir la base (29) de la goupille coulissable (27, 28) en forme de U.

## Claims

1. Combined ski boot and binding for cross-country skiing, of the semiautomatic slip-on type, comprising:
- a boot (3) whose front end (2) has a T-shaped part (5) of which the axial bar extends longitudinally towards the front of the boot;
- a body (11) fixed to the ski (4) and provided with a T-shaped slot (12) the transverse part of which is perpendicular to the axis of the ski and which is intended to receive the transverse bar (7) of the T-shaped part (5) placed at the front of the boot (3);
- a pin (27, 28, 29) sliding in the body (11) and intended to retain or to release the T-shaped part fixed at the front of the boot (3) in the corresponding T-shaped slot (12) in the body;
- a spring (18,19) connected to the body (11) and intended to push the pin (27) back to its position closing the slot (12);
characterised:
- in that the T-shaped slot (12) in the body (11) is directed in depth in the vertical direction and leads out both onto the upper face of the body (11) and axially to the foot of the T facing the end (2) of the boot (3) for the passage of the longitudinal bar (6) of the T-shaped part (5) and for its free vertical pivoting about the horizontal axis of its crossbar (7);
- in that the pin (27) is displaced parallel to the axis of the ski (4) across the transverse part of the slot (12);
- in that the spring (19) is connected to an operating member (21,31) effecting the longitudinal sliding of the pin (27) from the retaining position to the position liberating the T-shaped part (5) against the action of the spring;
- and in that the pin (27) is provided with means effecting its automatic withdrawal to the open position of the transverse slot in the body (11) under pressure from the crossbar (7) of the T-shaped part (5).

2. Combined ski boot and binding according to Claim 1, characterised:
- in that the body (11) fixed ontheski (4) has two slots;
- a first T-shaped slot (34, 35) formed at the rear of said body and intended to receive the T-shaped part placed at the front of the boot (3), the width of the transverse portion (34) of this T-shaped slot being at least equal to the diameter of the crossbar (7) of the part (5) fixed to the front of the boot, and the width of the longitudinal portion (35) of this slot being at least equal to the width of the connector (6) forming the stem of the T-shaped part (5),
- and a second longitudinal slot (38) extending towards the front of the ski from said transverse slot (34);
- and in that the spring (18, 19) is composed of an L-shaped blade (18) fixed to the ski (4) under the body (11) and having its vertical branch (19) disposed in front of the front face (20) of the body (11) and fastened to the operating member (21).

3. Combined ski boot and binding according to one of Claims 1 and 2, characterised:
- in that it includes a lever (26) disposed between the vertical branch (19) of the blade-like spring (18) and the front face (20) of the body (11);
- and in that the sliding spring (27) is formed by a U-shaped part (27, 28, 29) whose branches (27, 28) form a pin and whose base (29) is disposed outside and in front of the spring (19) and of the lever (26), in the direction of the ski, the branches (27, 28) extending longitudinally one on each side of the spring (19), the lever (26) and the body (11).

4. A combined safety ski boot and binding for cross-country skiing according to Claim 1, characterised:
- in that the operating member is a rocking lever (31) having a rear face (33) situated substantially vertically in line with the transverse slot (34) which is provided in the body (11) fixed on the ski (4) and which is intended to receive the crossbar (7) of the T-shaped part fixed to the front of the boot (3);
- and in that the cap (2) of the boot (3) is provided with means adapted to come to bear against said rear face (33) of the rocking lever (31) in such a manner that when forward rocking occurs said means will push the rocking lever (31 ) forwards and thus release the sliding pin (27) locking in the body (11) the crossbar (7) of the T-shaped part fixed to the front (2) of the boot (3).

5. Combined ski boot and binding according to Claim 4, characterised in that the length of the longitudinal bar (6) of the T-shaped part fixed on the front of the boot (3) is greater than the distance between the centre of the transverse slot (34) and the rear face (33) of the rocking lever (31), so that when forward rocking occurs said bar (6) will come to bear against said rear face (33) and push the rocking lever forwards in order thus to release the sliding pin (27) locking the crossbar of the T-shaped part.

6. Combined ski boot and binding according to Claim 3, characterised in that the ends (28) of the branches of the sliding U-shaped member (27) are bevelled (41) on their upper faces and, in the position of rest, are situated substantially at the centre of the transverse slot (34) provided in the body (11) fixed on the ski (4).

7. Compined ski boot and binding according to Claims 1 to 4, characterised in that the rocking lever (31) adapted to move in the second longitudinal slot (38) cut in the body (11) fixed on the ski (4) and having its rear face (33) situated substantially vertically in line with the centre of the transverse slot (34) is provided on its lower face with a transverse slot (37) intended to receive the base (29) of the U-shaped sliding pin (27, 28).

## Patentansprüche

1. Halbautomatische Schuhbefestigungseinheit für den Skilanglauf mit:
- einem Schuh (3), dessen Vorderende (2) ein T-Stück (5) aufweist, dessen axialer Stab sich in Längsrichtung nach vorn erstreckt;
- einem auf dem Ski (4) befestigten Aufnahmekörper (11), in den ein T-förmiger Schlitz (12) ausgespart ist, mit zur Achse des Skis senkrechtem Querteil zur Aufnahme des Querstabes (7) des am Vorderteil des Schuhs (3) angebrachten T-Stücks (5);
- einem in den Aufnahmekörper (11) verschiebbaren Vorsteckstift (27, 28, 29) zum Festhalten oder Freigeben des am Vorderteil des Schuhs (3) befestigten T-Stücks (5) in dem korrespondierenden T-förmigen Schlitz (12) des Aufnahmekörpers;
- eine mit dem Aufnahmekörper (11) verbundene Feder (18, 19) zum Zurückdrücken des Vorsteckstiftes (27) in seine den Schlitz (12) verschliessende Stellung,
dadurch gekennzeichnet,
- dass der T-förmige Schlitz (12) des Aufnahmekörpers (11) in der Tiefe vertikal gerichtet ist und gleichzeitig an der Oberseite des Aufnahmekörpers (11) und in Achsrichtung am Fuss des T, gegenüber der Spitze (2) des Schuhs (3) für den Durchgang des Längsstabes (6) des T-Stücks (5) und sein freies vertikales Verschwenken um die Horizontalachse seines Querstabes (7) offen ist;
- dass der Vorsteckstift (27) sich parallel zur Achse des Skis (4) unter Durchquerung des Querteils des Schlitzes (12) verschiebbar ist;
- dass die Feder (19) mit einem Betätigungsorgan (21,31) verbunden ist, das gegen die Federkraft die horizontale Verschiebung des Vorsteckstiftes (27) aus der Haltestellung in die Freigabestellung des T-Stücks (5) sichert;
- und dass der Vorsteckstift (27) Mittel aufweist, die durch Druck des Querstabes (7) des T-Stücks (5) sein automatisches Zurückziehen in Offenstellung des Querschlitzes im Aufnahmekörper (11) sichern.

2. Befestigungseinheit nach Anspruch 1, dadurch gekennzeichnet,
- dass der auf dem Ski (4) befestigte Aufnahmekörper (11) zwei Schlitze aufweist;
einen ersten an der Rückseite des Aufnahmekörpers ausgearbeiteten, T-förmigen Schlitz (34, 35) zur Aufnahme des vorn am Schuh (3) angeordneten T-Stücks (5, 6, 7), wobei die Breite des Querteils (34) dieses T-förmigen Schlitzes mindestens gleich dem Durchmesser des Querstabes (7) des vorn am Schuh befestigten T-Stücks (5) ist und die Breite des Längsteils (35) dieses Schlitzes mindestens gleich der Breite des Verbindungsstückes (6) ist, das den Steg des T-Stücks (5) bildet, einen zweiten, längsverlaufenden Schlitz (38), der sich, ausgehend von dem Querschlitz (34) zur Vorderseite des Skis erstreckt;
- und dass die Feder (18, 19) aus einem am Ski (4) unter dem Aufnahmekörper (11) befestigten, L-förmigen Blatt (18) besteht, dessen vertikaler Zweig (19) vor der Vorderseite (20) des Aufnahmekörpers (11) angeordnet und mit dem Betätigungsorgan (21) fest verbunden ist.

3. Befestigungseinheit nach einem der Ansprüche 1 und 2, dadurch gekennzeichnet:
- dass sie einen Hebel (26) aufweist, der zwischen dem vertikalen Zweig (19) der Blattfeder (18) und der Vorderseite (20) des Aufnahmekörpers (11) angeordnet ist;
- und dass der verschiebbare Vorstecker (27) aus einem U-Stück (27, 28, 29) besteht, dessen Schenkel (27, 28) Vorsteckstifte bilden und dessen Basis (29) ausserhalb und in Skirichtung vor der Feder (19) und dem Hebel (26) angeordnet ist, wobei sich jeder Schenkel (27, 28) in Längsrichtung auf der einen bzw. der anderen Seite der Feder (19), des Hebels (26) und des Aufnahmekörpers (11) erstreckt.

4. Sicherheits-Schuhbefestigungseinheit für den Skilanglauf nach Anspruch 1, dadurch gekennzeichnet:
- dass das Betätigungsorgan ein Kipphebel (31) ist, dessen Rückseite (33) sind im wesentlichen senkrecht über dem Querschlitz (34) des auf dem Ski (4) befestigten Aufnahmekörpers (11) befindet, welcher zur Aufnahme des Querstabes (7) des am Vorderteil des Schuhs (3) befestigten T-Stücks bestimmt ist;
- und dadurch, dass die Spitze (2) des Schuhs (3) ein Mittel aufweist, das sich auf dieser Rückseite (33) des Kipphebels (31) abstützen kann, derart, dass beim Vorwärtskippen dieses Mittel den Kipphebel (31) nach vorn stösst und so den verschiebbaren Steckstift (27) ausser Eingriff bringt, der in dem Aufnahmekörper (11) den Querstab (7) des am Vorderende (2) des Schuhs (3) befestigten T-Stücks blockiert.

5. Schuhbefestigungseinheit nach Anspruch 4, dadurch gekennzeichnet, dass die Länge des Längsstabes (6) des vorn am Schuh (3) befestigten T-Stücks grösser ist als der Abstand zwischen der Mitte des Querschlitzes (34) und der Rückseite (33) des Kipphebels (31), derart, dass beim Nach-vorn-Kippen dieser Stab (6) auf der Rückseite (33) zur Anlage kommt und den Kipphebel nach vorn stösst, um auf diese Weise den verschiebbaren Vorstecker (27) ausser Eingriff zu bringen, der den Querstab des T-Stücks blockiert.

6. Schuhbefestigungseinheit nach Anspruch 3, dadurch gekennzeichnet, dass die Enden (28) der Schenkel (27) des verschiebbaren U auf ihren Oberseiten abgeschrägt (41) sind und sich, in Ruhestellung, im wesentlichen in der Mitte des Querschlitzes (34) des auf dem Ski (4) befestigten Aufnahmekörpers (11) befinden.

7. Schuhbefestigungseinheit nach den Ansprüchen 2 bis 4, dadurch gekennzeichnet, dass der Kipphebel (31 der in dem zweiten, in den auf dem Ski (4) befestigten Aufnahmekörper (11) eingearbeiteten Längsschlitz (38) bewegbar ist und dessen Rückseite (33) sich im wesentlichen senkrecht über der Mitte des Querschlitzes (34) befindet, in seiner Unterseite einen Querschlitz (37) aufweist zur Aufnahme der Basis (29) des verschiebbaren, U-förmigen Vorsteckers (27, 28).
